# EUROPÄISCHE PATENTSCHRIFT

(11) **EP 2 616 590 B1**
(45) Veröffentlichungstag und Bekanntmachung des Hinweises auf die Patenterteilung: **20.04.2016**
(21) Anmeldenummer: 11733659.4
(22) Anmeldetag: 11.07.2011
(51) Int. Cl.: E01B 1/00, E01B 2/00, E01B 26/00, E01C 9/04

(54) **FESTE FAHRBAHN FÜR SCHIENENFAHRZEUGE MIT EINEM RETTUNGSWEG**
NON-BALLASTED TRACK FOR RAIL VEHICLES HAVING AN ESCAPE ROUTE
VOIE SANS BALLAST POUR VÉHICULES FERROVIAIRES AVEC UNE ISSUE DE SECOURS

(30) Priorität: 17.09.2010 DE 202010012712 U
(43) Veröffentlichungstag der Anmeldung: 24.07.2013
(73) Patentinhaber: RAIL.ONE GmbH, 92318 Neumarkt (DE)
(72) Erfinder: ROSSMANN, Hans-Christian, 10437 Berlin (DE); SÄCKLER, Robert, 93138 Lappersdorf (DE)
(74) Vertreter: Gassner, Wolfgang
(86) Internationale Anmeldenummer: PCT/EP2011/061732
(87) Internationale Veröffentlichungsnummer: WO 2012/034729

(56) Entgegenhaltungen:
- WO-A1-03/016633
- WO-A1-2004/007842
- WO-A1-2007/000416
- DE-A1- 19 544 666
- DE-A1-102007 009 271
- US-A- 4 641 779

## Beschreibung

Die Erfindung betrifft eine feste Fahrbahn für Schienenfahrzeuge mit einem Rettungsweg, umfassend in einer Fahrbahnplatte eingebettete Schwellen, auf denen Schienen gelagert sind und zwischen und neben den Schienen angeordnete, den Rettungsweg bildende Abdeckplatten, nach dem Oberbegriff des Anspruchs 1.

Lange Eisenbahntunnel mit zwei eingleisigen Röhren werden durch Querschläge miteinander verbunden. Bei einem Unfall in einer Röhre dient die zweite Röhre als Rettungsweg. Dazu muss die zweite Röhre für bereifte Straßenfahrzeuge wie PKW, Rettungswagen und Feuerwehrfahrzeuge im Gegenverkehr befahrbar sein.

In der DE 195 44 666 C2 wird ein Rettungsweg für feste Fahrbahnen beschrieben, bei dem ein Fahrweg aus Betonfertigteilen gebildet ist, dessen Höhe so gewählt ist, dass er die Schienen überragt. Rettungsfahrzeuge fahren mit einer Spur auf den Betonfertigteilen und mit der anderen Spur auf einem Kabelkanal neben der Schiene. Da die zwischen den Schienen angeordneten Betonfertigteile tonnenschwer sind, lassen sie sich nur mit maschinellen Hebezeugen bewegen. Falls im Gleis Reparaturen durchgeführt werden müssen, ist die Entfernung dieser Betonfertigteile wegen der kurzen Sperrzeiten problematisch.

Der Erfindung liegt daher die Aufgabe zugrunde, eine feste Fahrbahn für Schienenfahrzeuge mit einem Rettungsweg anzugeben, bei dem Reparaturen einfacher durchgeführt werden können.

Zur Lösung dieser Aufgabe ist eine fester Fahrbahn der eingangs genannten Art vorgesehen, die durch die Merkmale des Anspruchs 1 definiert ist.

Der Erfindung liegt die Erkenntnis zugrunde, dass auf den Einsatz von maschinellen Hebezeugen oder anderem schweren Gerät bei der Reparatur einer festen Fahrbahn mit einem Rettungsweg verzichtet werden kann, wenn anstelle von tonnenschweren Betonfertigteilen mehrere kleinere Abdeckplatten für die Bereiche zwischen und neben den Schienen verwendet werden, die manuell oder mit einfachen nicht maschinellen Hebezeugen bewegt und entfernt werden können. Dadurch können gegebenenfalls erforderliche Reparaturen mit einfachen Mitteln und in kurzer Zeit durchgeführt werden, ohne dass die Strecke für einen längeren Zeitraum gesperrt werden muss.

Bei der erfindungsgemäßen festen Fahrbahn weisen die Abdeckplatten eine im Wesentlichen dreieckige Grundform auf und zwei Abdeckplatten sind so angeordnet, dass sie ein das Schwellenfach abdeckendes Rechteck bilden. Die dreieckige Grundform der Abdeckplatten hat sich als günstig im Hinblick auf die Lagerung erwiesen. Zwei derartige Abdeckplatten ergänzen sich zu einem Rechteck, das eine nachträgliche Reparatur oder Wartung der davon abgedeckten Bereiche der Schwellen ermöglicht.

Es hat sich als besonders günstig herausgestellt, wenn das Schwellenfach bei der erfindungsgemäßen festen Fahrbahn durch wenigstens zwei Abdeckplatten abgedeckt ist. Dadurch lässt sich eine kleinteilige Ausführung der Abdeckplatten realisieren, was zu entsprechend geringen Massen der Abdeckplatten führt, die eine manuelle Handhabung ermöglichen.

Im Hinblick auf die Lagerung der Abdeckplatten wird es bevorzugt, dass die beiden das Rechteck bildenden Abdeckptatten in Längsrichtung der Schwellen nebeneinander angeordnet ist.

Ein besonders sicherer Halt ergibt sich, wenn die Abdeckplatten der erfindungsgemäßen festen Fahrbahnen an ihrer Unterseite Rippen oder Sockel aufweisen. Rippen bzw. Sockel dienen dabei als Verstärkung der Abdeckplatte, wodurch sich eine Hohllage im Schwellenfach ergibt, die eine Entwässerung der Oberseite der Abdeckplatten und damit des Rettungswegs erleichtert.

Um die Lastverteilung bei der erfindungsgemäßen festen Fahrbahn zu verbessern, kann unter den Abdeckplatten, insbesondere unter Rippen oder Sockeln, eine Last verteilende Zwischenlage angeordnet sein, insbesondere ein Geotextil, Bitumenpappe oder eine Elastomerlage.

Eine Lagesicherung lässt sich bei der erfindungsgemäßen festen Fahrbahn erzielen, indem die Abdeckplatten mittels Schrauben gesichert sind, die vorzugsweise in Schraubdübel der Schwellen eingeschraubt sind.

Um eine bessere Zugänglichkeit der Schienen sicherzustellen, kann es bei der erfindungsgemäßen festen Fahrbahn vorgesehen sein, dass an beiden Seiten der Schienen streifenförmige Platten angeordnet sind, die bei Bedarf angehoben und entfernt werden können. Gemäß einer Weiterbildung der erfindungsgemäßen festen Fahrbahn kann es vorgesehen sein, dass die streifenförmigen Platten einstückig mit den Abdeckplatten ausgebildet sind. Wegen der geringen Masse der Abdeckplatten können die Schienen durch Entfernen der Abdeckplatten, die einstückig mit den streifenförmigen Platten ausgebildet sind, freigelegt werden. Die entfernten Abdeckplatten können seitlich gelagert werden, so dass erforderliche Wartungs- oder Reparaturarbeiten vorgenommen werden können.

Um eine manuelle Handhabbarkeit zu gewährleisten, wird es bei der erfindungsgemäßen festen Fahrbahn bevorzugt, dass die Masse einer Abdeckplatte weniger als 250 kg, vorzugsweise weniger als 200 kg beträgt.

Um die erforderliche Festigkeit und Stabilität auch beim Befahren durch schwere Rettungsfahrzeuge oder Feuerwehrfahrzeuge zu gewährleisten, können die Abdeckplatten als Stahlbetonfertigteile ausgebildet sein.

Weitere Vorteile und Einzelheiten der Erfindung werden anhand eines Ausführungsbeispiels unter Bezugnahme auf die Zeichnungen erläutert. Die Zeichnungen sind schematische Darstellungen und zeigen:
- Fig. 1: eine Draufsicht eines Abschnitts einer erfindungsgemäßen festen Fahrbahn;
- Fig. 2: einen Schnitt durch die in Fig. 1 gezeigte feste Fahrbahn entlang der Linie II - II;
- Fig. 3: einen Schnitt durch die in Fig. 1 gezeigte feste Fahrbahn entlang der Linie III - III;
- Fig. 4: ein erstes Ausführungsbeispiel einer Abdeckplatte;
- Fig. 5: die in Fig. 4 gezeigte Abdeckplatte in einer Seitenansicht; und
- Fig. 6: ein zweites Ausführungsbeispiel einer Abdeckplatte.

Die in Fig. 1 in einer Draufsicht gezeigte feste Fahrbahn 1 umfasst in einer Fahrbahnplatte eingebettete Schwellen 2, auf denen Schienen 3 mittels Schienenbefestigungen 4 gelagert sind. Zwischen und neben den Schienen 3 sind Abdeckplatten 5, 6, 7 angeordnet, die einen Rettungsweg für Straßenfahrzeuge bilden.

Die feste Fahrbahn ist Bestandteil eines Eisenbahntunnels, der zwei Tunnelröhren aufweist. Wenn in einer Tunnelröhre ein Notfall auftritt, kann die andere Tunnelröhre, die mit dieser über Querschläge verbunden ist, als Rettungsweg für Rettungsfahrzeuge benutzt werden, die den Rettungsweg im Gegenverkehr passieren können. Die Rettungsfahrzeuge können auf den Abdeckplatten 5, 6, 7 fahren, wobei eine Spur jeweils außerhalb der Schienen 3 und die andere Spur zwischen den beiden Schienen 3 verläuft. Der besseren Übersichtlichkeit wegen sind die Schwellen 2 in Fig. 1 mit ihren Gitterträgern 8 dargestellt. Es handelt sich dabei um Zweiblockschwellen, deren Gitterträger 8 im Einbauzustand in eine Fahrbahnplatte 18 eingegossen sind, so dass lediglich die oberen Bereiche der Schwellenblöcke 9 sichtbar ist.

Ein Schwellenfach, das von zwei benachbarten Schienen 3 und quer dazu angeordneten benachbarten Schwellen 2 gebildet wird, ist in dem dargestellten Ausführungsbeispiel durch zwei Abdeckplatten 6, 7 abgedeckt. Die zwischen den Schienen 3 angeordneten Abdeckplatten 6, 7 weisen eine zumindest näherungsweise dreieckige Grundform auf, jeweils zwei Abdeckplatten 6, 7 sind so angeordnet, dass sie zusammen ein Rechteck bilden. In Fig. 1 erkennt man, dass ein Paar der Abdeckplatten 6, 7 gemeinsam ein Schwellenfach abdeckt. In Fig. 1 ist auch ersichtlich, dass die Form der Abdeckplatten 6, 7 nicht exakt dreieckig ist, da die gemeinsame Kante nicht exakt durch die Eckpunkte der Abdeckplatten 6, 7 verläuft. Die gemeinsame Kante 10 endet versetzt von einem Eckpunkt und verläuft schräg zu den Schienen 3 und den Schwellen 2. An einem Ende der Kante 10 schließt sich ein zu den Schienen 3 paralleler Abschnitt 11 an. Dadurch ergibt sich bei der Abdeckplatte 6 ein Eckabschnitt, der als Lagerpunkt 12 dient.

Ein aus den Abdeckplatten 6, 7 gebildetes Paar ist mit seiner an den Schwellen 2 angrenzenden Seite über eine Lagerung auf den Schwellen 2 aufgelagert, an der gegenüberliegenden Seite sind die Abdeckplatten 6, 7 über Lager 13,14 gelagert. Dadurch ist eine satte Auflagerung der Abdeckplatten 6, 7 gegeben, bei der Kippen vermieden wird, ohne dass Mittel zur Höhenjustierung erforderlich sind. An den zu den Schienen 3 benachbarten Außenseiten der Abdeckplatten 6, 7 befinden sich streifenförmige Platten 15, die den Bereich neben den Schienen 3 abdecken. Die streifenförmigen Platten 15 können entfernt werden, wenn Reparaturen an den Schienen auszuführen sind, beispielsweise im Falle eines Schienenbruchs. In dem dargestellten Ausführungsbeispiel sind die streifenförmigen Platten 15 einstückig mit den Abdeckplatten 6, 7 ausgebildet, so dass die streifenförmigen Platten 15 durch Anheben und Entfernen der Abdeckplatten 6, 7 bei Bedarf entfernt werden können. Es sind jedoch auch andere Ausführungsbeispiele denkbar, bei denen die streifenförmigen Platten 15 separat von den Abdeckplatten ausgebildet sind.

An der Außenseite neben den Schienen 3 ist die Fahrbahnplatte durch Abdeckplatten 5 abgedeckt, die eine im Wesentlichen rechteckige beziehungsweise quadratische Form aufweisen. Die Abdeckplatten 5 sind Stoß an Stoß in Schienenlängsrichtung beiderseits an den Außenseiten der Schienen 3 angeordnet und liegen auf Schwellenköpfen 16 und Stützschrauben 17 auf. Jeder Abdeckplatte 5 sind dabei zwei höhenjustierbare Stützschrauben 17 zugeordnet, mit denen eine Ausrichtung der Abdeckplatte 5 in Vertikalrichtung möglich ist.

Die Abdeckplatten 5, 6, 7 sind mittels Schrauben mit Unterlegblechen gesichert, die in Schraubdübel der Schwellen 2 eingeschraubt sind. Diese mit Unterlegblechen versehenen Schrauben liegen in Vertiefungen und pressen die Platten vertikal an.

Um die auftretenden Lasten auf eine größere Fläche zu verteilen, ist unterhalb der Abdeckplatten 5, 6, 7 eine Last verteilende Zwischenlage angeordnet, in dem dargestellten Ausführungsbeispiel handelt es sich dabei um eine Elastomerlage. Bei anderen Ausführungsbeispielen kann die Last verteilende Zwischenlage als Geotextil ausgebildet sein, ebenso kann Bitumenpappe für diesen Zweck verwendet werden.

Fig. 2 zeigt einen Schnitt durch die feste Fahrbahn 1 entlang der Linie II - II von Fig. 1. Man erkennt dabei, dass die Schienen 3 und die Abdeckplatten 5, 6, 7 im Bereich der Schwellen 2 näherungsweise das gleiche Höhenniveau aufweisen.

Fig. 3 zeigt die in Fig. 1 gezeigte feste Fahrbahn 1 entlang der Linie III **-** III geschnitten. Wie in Fig. 2 zu sehen ist, liegen die Abdeckplatten 6, 7 auf den Schwellen 2 auf. Die Abdeckplatte 5 liegt auf Schwellenköpfen sowie auf einer Fahrbahnplatte 18 auf, unter der sich eine hydraulisch gebundene Tragschicht 19 befindet.

Fig. 4 zeigt die näherungsweise dreieckige Abdeckplatte 7 in einer vergrößerten Ansicht, die zur Anordnung zwischen den Schienen 3 vorgesehen ist.

Fig. 5 zeigt die Abdeckplatte 7 in einer Seitenansicht. Die Abdeckplatte 7 ist als Stahlbetonfertigteil ausgebildet und weist eine Masse von ca. 200 kg auf. Daher kann die Abdeckplatte 7 bei Bedarf, etwa bei notwendigen Reparaturarbeiten an den Schienen 3, manuell oder mit einfachen manuell betätigbaren Hilfsmitteln angehoben und neben den Schienen abgelegt werden, ohne dass aufwendige maschinelle Hebezeuge oder dergleichen erforderlich sind.

Fig. 6 zeigt die näherungsweise rechteckige Abdeckplatte 5 in einer Draufsicht. Die Abdeckplatte 5 weist eine ähnliche Masse wie die Abdeckplatte 7 auf, so dass sie ebenfalls bei Bedarf manuell angehoben werden kann, um den Bereich in der Nähe der Schienen 3 freizulegen.

## Patentansprüche

1. Feste Fahrbahn (1) für Schienenfahrzeuge mit einem Rettungsweg, umfassend in einer Fahrbahnplatte eingebettete Schwellen (2), auf denen Schienen (3) gelagert sind und zwischen und neben den Schienen (3) angeordnete, den Rettungsweg bildende Abdeckplatten (5, 6, 7), wobei ein von benachbarten Schienen (3) und benachbarten Schwellen (2) begrenztes Schwellenfach durch mehrere, kleinteilige Abdeckplatten (6, 7) abgedeckt ist, **dadurch gekennzeichnet, dass** die Abdeckplatten (6, 7) eine im Wesentlichen dreieckige Grundform aufweisen und zwei Abdeckplatten (6, 7) so angeordnet sind, dass sie ein das Schwellenfach abdeckendes Rechteck bilden, wobei eine schräg zu den Schienen (3) und den Schwellen (2) verlaufende gemeinsame Kante (10) der Abdeckplatten (6, 7) sich von einem als Lagerpunkt dienenden Eckabschnitt der Abdeckplatte (6) bis zu einem als Lagerpunkt dienenden Eckabschnitt der Abdeckplatte (7) erstreckt.

2. Feste Fahrbahn nach Anspruch 1, **dadurch gekennzeichnet, dass** die beiden das Rechteck bildenden Abdeckplatten (6, 7) in Längsrichtung der Schwellen nebeneinander angeordnet sind.

3. Feste Fahrbahn nach Anspruch 1 oder 2, **dadurch gekennzeichnet, dass** die neben den Schienen (3) angeordneten Abdeckplatten (5) über Punktlager und/oder Linienlager gelagert sind.

4. Feste Fahrbahn nach Anspruch 3, **dadurch gekennzeichnet, dass** die neben den Schienen (3) angeordneten Abdeckplatten (5) auf Schwellenköpfen (16) und Stützschrauben (17) gelagert sind.

5. Feste Fahrbahn nach einem der vorangehenden Ansprüche, **dadurch gekennzeichnet, dass** die Abdeckplatten (5, 6, 7) an ihrer Unterseite Rippen oder Sockel aufweisen.

6. Feste Fahrbahn nach einem der vorangehenden Ansprüche, **dadurch gekennzeichnet, dass** unter den Abdeckplatten (5, 6, 7), insbesondere unter Rippen oder Sockeln, eine Last verteilende Zwischenlage angeordnet ist, insbesondere ein Geotextil, Bitumenpappe oder eine Elastomerlage.

7. Feste Fahrbahn nach einem der vorangehenden Ansprüche, **dadurch gekennzeichnet, dass** die Abdeckplatten (5, 6, 7) mittels Schrauben gesichert sind, die vorzugsweise in Schraubdübel der Schwellen (2) eingeschraubt sind und die Abdeckplatten (5, 6, 7) vorzugsweise über Unterlegbleche anpressen.

8. Feste Fahrbahn nach einem der vorangehenden Ansprüche, **dadurch gekennzeichnet, dass** an beiden Seiten der Schienen (3) streifenförmige Platten (15) angeordnet sind, die vorzugsweise einstückig mit den Abdeckplatten (5, 6, 7) ausgebildet sind.

9. Feste Fahrbahn nach einem der vorangehenden Ansprüche, **dadurch gekennzeichnet, dass** die Masse einer Abdeckplatte (5, 6, 7) weniger als 250 kg, vorzugsweise weniger als 200 kg beträgt.

10. Feste Fahrbahn nach einem der vorangehenden Ansprüche, **dadurch gekennzeichnet, dass** die Abdeckplatten (5, 6, 7) als Stahlbetonfertigteile ausgebildet sind.

## Claims

1. Ballastless track (1) for rail vehicles having a rescue path, comprising sleepers (2) which are embedded in a track slab and on which rails (3) are mounted, and cover slabs (5, 6, 7) which are arranged between and next to the rails (3) and form the rescue path, wherein a sleeper bay delimited by adjacent rails (3) and adjacent sleepers (2) is covered by a plurality of small-sized cover slabs (6, 7), **characterized in that** the cover slabs (6, 7) have a substantially triangular basic shape and two cover slabs (6, 7) are arranged in such a way that they form a rectangle covering the sleeper bay, wherein a common edge (10) of the cover slabs (6, 7) that runs obliquely with respect to the rails (3) and the sleepers (2) extends from a corner portion of the cover slab (6) that serves as a bearing point to a corner portion of the cover slab (7) that serves as a bearing point.

2. Ballastless track according to Claim 1, **characterized in that** the two cover slabs (6, 7) forming the rectangle are arranged next to one another in the longitudinal direction of the sleepers.

3. Ballastless track according to Claim 1 or 2, **characterized in that** the cover slabs (5) arranged next to the rails (3) are mounted via point bearings and/or line bearings.

4. Ballastless track according to Claim 3, **characterized in that** the cover slabs (5) arranged next to the rails (3) are mounted on sleeper heads (16) and support screws (17).

5. Ballastless track according to one of the preceding claims, **characterized in that** the cover slabs (5, 6, 7) have ribs or pedestals on their underside.

6. Ballastless track according to one of the preceding claims, **characterized in that** a load-distributing intermediate layer, in particular a geotextile, bitumen board or an elastomer layer, is arranged under the cover slabs (5, 6, 7), in particular under ribs or pedestals.

7. Ballastless track according to one of the preceding claims, **characterized in that** the cover slabs (5, 6, 7) are secured by means of screws which are preferably screwed into screw dowels of the sleepers (2) and press onto the cover slabs (5, 6, 7) preferably via shims.

8. Ballastless track according to one of the preceding claims, **characterized in that** strip-like slabs (15) which are preferably formed in one piece with the cover slabs (5, 6, 7), are arranged on both sides of the rails (3).

9. Ballastless track according to one of the preceding claims, **characterized in that** the mass of a cover slab (5, 6, 7) is less than 250 kg, preferably less than 200 kg.

10. Ballastless track according to one of the preceding claims, **characterized in that** the cover slabs (5, 6, 7) take the form of precast reinforced concrete parts.

## Revendications

1. Voie de roulement rigide (1) pour véhicules ferroviaires avec une issue de secours, comprenant des traverses (2) encastrées dans une plaque de voie de roulement, sur lesquelles sont supportés des rails (3), et des plaques de recouvrement (5, 6, 7) formant la voie de secours, disposées entre et à côté des rails (3), un compartiment de traverse limité par des rails adjacents (3) et des traverses adjacentes (2) étant recouvert par plusieurs plaques de recouvrement particulaires (6, 7), **caractérisée en ce que** les plaques de recouvrement (6, 7) présentent une forme de base essentiellement triangulaire et deux plaques de recouvrement (6, 7) sont disposées de telle sorte qu'elles forment un rectangle recouvrant le compartiment de traverse, une arête commune (10) des plaques de recouvrement (6, 7), s'étendant obliquement par rapport aux rails (3) et aux traverses (2), s'étendant depuis une portion de coin de la plaque de recouvrement (6) servant de point d'appui jusqu'à une portion de coin de la plaque de recouvrement (7) servant de point d'appui.

2. Voie de roulement rigide selon la revendication 1, **caractérisée en ce que** les deux plaques de recouvrement (6, 7) formant le rectangle sont disposées l'une à côté de l'autre dans la direction longitudinale des traverses.

3. Voie de roulement rigide selon la revendication 1 ou 2, **caractérisée en ce que** les plaques de recouvrement (5) disposées à côté des rails (3) sont supportées par le biais de supports ponctuels et/ou de supports linéaires.

4. Voie de roulement rigide selon la revendication 3, **caractérisée en ce que** les plaques de recouvrement (5) disposées à côté des rails (3) sont supportées sur des têtes de traverse (16) et des vis de support (17).

5. Voie de roulement rigide selon l'une quelconque des revendications précédentes, **caractérisée en ce que** les plaques de recouvrement (5, 6, 7) présentent, au niveau de leur côté inférieur, des nervures ou des socles.

6. Voie de roulement rigide selon l'une quelconque des revendications précédentes, **caractérisée en ce que** sous les plaques de recouvrement (5, 6, 7), en particulier sous les nervures ou les socles, est disposée une couche intermédiaire répartissant les charges, en particulier un géotextile, un carton bitumé ou une couche en élastomère.

7. Voie de roulement rigide selon l'une quelconque des revendications précédentes, **caractérisée en ce que** les plaques de recouvrement (5, 6, 7) sont fixées au moyen de vis, qui sont vissées de préférence dans des chevilles à visser des traverses (2) et qui pressent les plaques de recouvrement (5, 6, 7) de préférence par le biais de tôles de calage.

8. Voie de roulement rigide selon l'une quelconque des revendications précédentes, **caractérisée en ce que** des plaques en forme de bande (15) sont disposées des deux côtés des rails (3), lesquelles sont réalisées de préférence d'une seule pièce avec les plaques de recouvrement (5, 6, 7).

9. Voie de roulement rigide selon l'une quelconque des revendications précédentes, **caractérisée en ce que** la masse d'une plaque de recouvrement (5, 6, 7) est inférieure à 250 kg, de préférence vaut moins de 200 kg.

10. Voie de roulement rigide selon l'une quelconque des revendications précédentes, **caractérisée en ce que** les plaques de recouvrement (5, 6, 7) sont réalisées sous forme d'éléments préfabriqués en béton armé.
